# EUROPÄISCHE PATENTSCHRIFT

(11) **EP 0 455 082 B1**
(45) Veröffentlichungstag und Bekanntmachung des Hinweises auf die Patenterteilung: **29.06.1994**
(21) Anmeldenummer: 91106401.2
(22) Anmeldetag: 20.04.1991
(51) Int. Cl.: B21B 1/16, B21B 27/02

(54) **Kombinierte Feinstahl- und Drahtstrasse**
Combined line for small sections and wire
Ligne combinée pour petits fers et fil

(30) Priorität: 04.05.1990 DE 4014411
(43) Veröffentlichungstag der Anmeldung: 06.11.1991
(73) Patentinhaber: SMS SCHLOEMANN-SIEMAG AKTIENGESELLSCHAFT, 40237 Düsseldorf (DE)
(72) Erfinder: Grotepass, Johann, W-4030 Ratingen 6 (DE); Hauck, Albert, W-5912 Hilchenbach (DE); Hamraths, Konrad, W-4044 Kaarst (DE); Keller, Karl, W-5912 Hilchenbach (DE); Müller, Hubert, W-4048 Grevenbroich 1 (DE)
(74) Vertreter: Valentin, Ekkehard, Dipl.-Ing.

(56) Entgegenhaltungen:
- EP-A- 0 342 178
- AT-B- 0 256 006
- DE-A- 2 326 723
- DE-A- 3 834 606
- DE-B- 1 232 915
- DE-B- 2 025 640
- GB-A- 0 931 540
- US-A- 3 945 234

## Beschreibung

Die Erfindung betrifft eine kombinierte, kontinuierlich arbeitende Hochleistungs-Feinstahl- und Drahtstraße, in deren Vorstraße sowie in deren Zwischenstraße und/oder in deren Fertigstraße sowohl CL-Gerüste mit einseitig (fliegend) gelagerten Walzringen als auch Walzgerüste mit einer Moduleinheit mit beidseitig (doppelt) gelagerten Walzringen angeordnet sind.

In einer an sich bekannten aus CL-Gerüsten bestehenden Walzstraße geht der von dem Walzgut ausgeübte Walzdruck grundsätzlich in die ersten Lager der fliegend gelagerten Walzen. Das führt dazu, daß die Walzringe, die Lager und die Gehäuse beim Walzen mit hohen Anstichquerschnitten und hohen Umformwiderständen entsprechend groß dimensioniert werden müssen. Bei einer solchen großen Dimensionierung der Gerüsteinzelteile besteht die Gefahr, daß die Kompaktbauweise der CL-Gerüste weitgehend verloren gehen kann.

Große Anstichquerschnitte und hohe Walzkräfte führen bei den typischen CL-Gerüsten also zu technologischen und konstruktiven Grenzen. Ein technischer Ausweg wäre der Einsatz herkömmlicher ständerloser Gerüste mit in Einbaustücken beidseitig gelagerten Walzen, bspw. Gerüste mit Gerüstständern sowie in den Ständerfenstern in Einbaustücken beidseitig gelagerten Walzen mit einem oder mehreren Kalibern. Diese Gerüste sind teuer, haben einen erheblichen Platzbedarf und sind bezüglich der Umrüstung der Walzen auf andere Kaliber wartungsintensiv.

In der Regel ist die Zwischenstraße bzw. die Fertigstraße einer aus CL-Gerüsten bestehenden Draht- und Feinstahlstraße nicht dafür geeignet, auch Profile zu walzen, da dies wegen der fliegenden Lagerung der Walzen im allgemeinen zu Maßungenauigkeiten führen kann. Wollte man dies nach dem bisherigen Kenntnisstand dennoch tun, müßten separate herkömmliche Walzgerüste mit einer beidseitigen Walzenlagerung in die Walzlinie eingebracht werden. Dies ist eine teure und aufwendige Lösung, da die Walzstraße vorrangig bestimmungsgemäß für Draht- und Rundstahlabmessungen gefahren wird.

Der DE-B 2 025 640 ist eine Walzstraße mit mehreren Walzgerüsten zu entnehmen, wobei das einzelne Walzgerüst mit Vertikal- und Horizontalwalzen ausgerüstet ist, die einseitig und zweiseitig gelagerte Walzringe aufweisen. Die Walzstraße besteht aus sechs Gerüsten. Die ersten drei Walzgerüste sind mit je einem vertikalen und einem horizontalen Walzenpaar ausgerüstet, wobei die vertikalen Walzen der ersten beiden Walzgerüste als Führungswalzen ausgebildet sind und das Walzgut zumindest an Abschnitten seines Umrisses an diesen Walzen anliegt und wobei die horizontalen Walzen der ersten beiden Walzgerüste mit bogen- bzw. V-förmigen Profilen ausgebildet sind und zum eigentlichen Walzen des Walzgutes vorgesehen sind. Die vertikalen Walzen des dritten Walzgerüstes sind für die Abrundung der Ecken des Walzgutes und die horizontalen Walzen des dritten Walzgerüstes für die Endprofilierung des Walzgutes auf das Endmaß bzw. den Endquerschnitt vorgesehen. Die Anordnung von horizontalen, fliegend gelagerten Walzringen und von vertikalen, beidseitig gelagerten Walzringen dient der Herstellung von elektrischen Sektorkabeln, wobei die Walzen eines Walzenpaares verschiedenartig ausgebildete Profile aufweisen, die in Richtung der Walzenachse breiter als die größte Breite des Walzgutes ausgebildet sind. Mit einer solchen Walzstraße ist nicht beabsichtigt, Profile mit hohen Anstichquerschnitten und hohen Umformwiderständen zu walzen.

Die AT-B 256 006 beschreibt eine Walzstraße für Draht oder für profiliertes Walzgut. Kernstück der Walzstraße ist ein Walzgerüst mit beidseitig in Ständern gelagerten horizontalen Walzen, dem zwei Kontaktrollensätze aufnehmende Gerüste vorgeordnet sind und dem ein Hilfsgerüst nachgeordnet ist. Das Hilfsgerüst weist Vertikalwalzen auf. Das Hilfsgerüst kann verschiedensten Zwecken dienen, so bspw. als Ausziehtreiber, um das auslaufende Walzgut unter Zug von den Walzen abzuziehen. Ferner kann das Hilfsgerüst zum Egalisieren des gewalzten Profils verwendet werden, wozu es dann mit um 90° zu den Walzen des Walzgerüstes versetzten Walzen angeordnet ist. Durch das Hilfsgerüst soll auch die Herstellung unterschnittener Profile, bspw. von Profilen mit einer schwalbenschwanzförmigen Längsnut möglich sein. In dieser Walzstraße wird das Walzgut vor dem Einlaufen in den Walzspalt regulierbar elektrisch auf die gewünschte Walztemperatur gebracht. Auf diese Weise soll die richtige Füllung der Kaliber der Walzen gewährleistet werden, so daß sich das Profil voll ausprägt und dabei in engen Grenzen maßhaltig ist, ohne daß Grate entstehen. In dieser Walzstraße ist allenfalls das Hilfsgerüst mit fliegend gelagerten Walzringen ausgerüstet. Wie der Name Hilfsgerüst besagt, ist dieses Gerüst nicht geeignet, Walzgut mit hohen Anstichsquerschnitten und hohen Umformwiderständen auszuwalzen.

Aus der DE-A 2 326 723 ist ein Walzwerk mit mehreren in Walzlinie stehenden Walzgerüsten zur Herstellung von rechteckigen, runden oder winkelförmigen Stangen etc. bekannt. Die Reduktion des Stangenmaterials während des Walzens erfolgt in den Walzspalten der Walzgerüste durch Druck und in den Abständen oder Zwischenräumen zwischen zwei benachbarten Walzgerüsten durch Dehnungsreduktion. Die Zugspannung der Stange zwischen den Walzgerüsten ist hoch und liegt in der Größenordnung der Fließ- bzw. Streckgrenze des Stahls bei der Stangentemperatur und der Dehnungsgeschwindigkeit. Jedes Walzgerüst besteht aus einer Modulausführung. Jeder Modul, der eine Hälfte des Walzgerüstes aufweist, umfaßt ein Gehäuse, eine Welle, ein Hauptlager und ein Hinterlager. Während des Walzens von Flachprofilen und Winkelprofilen sind die zwischen den Walzen erzeugten Kräfte groß. Diese Kräfte können zu einer Ausbiegung der frei tragenden Wellen führen. Um das Ausbiegen der Wellen zu verhindern, ist bei gewissen Zwischenwalzgerüsten innerhalb der Walzstraße ein Außenlager angebracht. Dieses Lager wird von Hand vorgespannt. Die Anordnung eines einfachen Außenlagers reicht in vielen Fällen nicht aus, die hohen Walzkräfte aufzunehmen, wenn die Reduktion des Walzgutes ausschließlich in den Walzgerüsten und die Reduktion nicht durch eine Dehnungsreduktion erfolgen soll.

Aufgabe der Erfindung ist es, eine aus CL-Gerüsten bestehende Walzstraße dahingehend weiterzubilden und sie zu verbessern, daß mit dieser Walzstraße Walzgut mit hohen Anstichquerschnitten und hohen Umformwiderständen sowie gegebenenfalls auch Walzgutprofile mit erträglichen Kosten und kurzzeitigen Umbaumaßnahmen gewalzt werden können. Zu dieser Aufgabe gehört folglich auch eine verbesserte Vorrichtung zur Lagerung und zum schnellen und weitgehend automatisierten Wechsel der Walzringe der Gerüste. Diese Aufgabe wird mit den Maßnahmen der Patentansprüche 1 bis 7 in vorbildlicherweise gelöst.

Die kombinierte Hochleistungs-Feinstahl- und Drahtstraße der eingangs genannten Gattung zeichnet sich durch die Merkmale des Anspruchs 1 aus. Wenn wegen Kaliberverschleiß oder wegen der Walzung eines anderen Profils die Walzringe gewechselt werden müssen, so kann dies auf zweierlei Weise geschehen: Durch an sich bekanntes Auswechseln der Moduleinheit mit einer bereits vorgerüsteten Moduleinheit oder nach der Erfindung durch Wechseln der Walzringe, wobei es erforderlich ist, die zweite Lagerung der den Walzring tragenden Welle so auszubilden, daß mit einem geringen Wartungsaufwand ein weitgehend automatisches Abziehen der Walzringe ermöglicht wird. Hierzu wird eine automatisch betätigbare, vorzugsweise hydraulisch wirkende Schnellspannvorrichtung für die doppelt gelagerten Walzringe vorgeschlagen, mit wenigstens einer zumindest auf eine Stirnfläche des Walzringes wirksamen Kolben-Zylinder-Einheit zum Klemmen und Lösen desselben in axialer Richtung und wenigstens einer weiteren auf den Walzring wirksamen Kolben-Zylinder-Einheit zum Klemmen und Lösen in radialer Richtung einer den Walzring tragenden und auf dessen Wellenachse verschiebbar angeordneten Konusbüchse. Zweckmäßig ist dabei, daß die Moduleinheit mit doppelt gelagerten Walzringen eine das zweite Lager enthaltenden und an der das erste Lager enthaltenden Getriebekassette angeordneten Kassettenbügel aufweist, der aus zwei von einer schnell lösbaren Kupplung verbindbaren Bügelteilen besteht. Die Exzenterbüchse der Lager der die Walzringe tragenden Welle sind mit Hilfe eines anderen Verbindungselementes zwangsverbunden, so daß ein synchronisiertes Verdrehen der Exzenterbüchse gewährleistet ist. Die neuen Walzen und die neuen Walzarmaturen werden mit Hilfe der zwangsverbundenen Exzenterbüchsen auf die neue Walzlinie einjustiert.

Der Vorteil der konstruktiven Gestaltung der erfindungsgemäßen Schnellspannvorrichtung für die doppelt gelagerten Walzringe der Moduleinheit wird nachfolgend beschrieben. Sollte der fliegend gelagerte Walzring der CL-Gerüste entweder in der Vorstraße oder in den Fertiggerüsten der Zwischenstraße oder Fertigstraße gegen einen doppelt gelagerten Walzring auszutauschen sein, so wird die gesamte Modulkassette gewechselt. Der Kassettenwechsel und der Wechsel der Walzringe kann mit der vorgeschlagenen Konstruktion in kürzester Zeit und weitgehend automatisch vorgenommen werden. Die Walzstraße kann demnach je nach Verwendung am kostengünstigsten komplett mit CL-Gerüsten oder in der Vorstraße mit einigen Gerüsten mit Moduleinheiten mit doppelter Walzringlagerung und in der Zwischenstraße und Fertigstraße entweder während der Erstausstattung oder aber auch später mit Moduleinheiten mit doppelter Walzringlagerung für die Profilwalzung bzw. Trennwalzung ausgerüstet werden.

Die Erfindung wird anhand von teilweise schematischen Zeichnungen für eine kombinierte Feinstahl- und Drahtstraße beschrieben. Es zeigen
- Figur 1: das Layout der Walzstraße
- Figur 2: die Schnellspannvorrichtung für die doppelt gelagerten Walzringe einer Modul-Einheit
- Figur 3: die Moduleinheit als Walzenkassette in Sandwich-Bauweise
- Figur 4: einen Teilausschnitt der Walzenkassette nach Figur 3, teilweise im Schnitt.

In Figur 1 ist die kombinierte und kontinuierlich arbeitende Hochleistungs-Feinstahl- und. Drahtstraße dargestellt, mit der Vorstraße 1, die aus nebeneinander in der Walzlinie angeordneten Walzgerüsten mit der Gerüstfolge horizontal (H) / vertikal (V) besteht, gefolgt von der Zwischenstraße 2, die ebenfalls aus nebeneinander angeordneten Walzgerüsten mit der Gerüstfolge horizontal (H) / vertikal (V) besteht, welcher eine Fertigstraße 3 nachgeordnet ist. Der Fertigstraße 3, welche bei der Drahtherstellung die Zwischenstraße ist, folgt der Fertigblock 4 mit der nicht näher dargestellten Kühleinrichtung 5, zumeist bestehend aus einer Wasserkühlstrecke mit Treiber/Windungsleger und der Stelmor-Anlage. Im Falle der Walzstabherstellung bzw. Profilherstellung folgt der Fertigstraße 3 ein Kühl- bzw. Ablegebett 6. Die komplette Walzstraße besteht im wesentlichen aus sogenannten Cantilever-Gerüsten, kurz benannt CL-Gerüste, das heißt Gerüste mit einseitig (fliegend gelagerten Walzringen). Die Besonderheit der Walzstraße besteht nunmehr darin, daß vornehmlich die ersten CL-Gerüste in der Vorstraße auswechselbare Kassetteneinheiten enthalten, die gegen solche mit zweiseitig gelagerten Walzringen auswechwelbar sind. Sämtliche Getriebe-, Antriebs- und Gehäuseeinheiten (nicht näher dargestellt) der in der Walzstraße befindlichen CL-Gerüste können für die Kassette mit doppelt gelagerten Walzringen übernommen werden. Mit derart gelagerten Walzringen wird gerade in den ersten Gerüsten der Vorstraße die Möglichkeit eröffnet, ein Walzgut mit hohen Anstichquerschnitten und hohen Umformwiderständen mit einwandfreier Qualität auszuwalzen. In der Zwischenstraße 2 bzw. in der Fertigstraße 3 können nach Bedarf einige Walzgerüste mit einer Modul-Einheit 8′, 8˝ mit doppelt gelagerten Walzringen 10 für die Profilherstellung angeordnet sein. Da auch in der Zwischenstraße bzw. Fertigstraße sämtliche Getriebe-, Antriebs- und Gehäuseeinheiten der in der Walzstraße befindlichen CL-Gerüste übernommen werden können, muß die Modul-Einheit 8′, 8˝ für die Profilherstellung nicht zur Erstausrüstung der Walzstraße gehören, sondern es kann im Bedarfsfall die CL-Modul-Einheit mit fliegend gelagerten Walzringen gegen eine Modul-Einheit 8′, 8˝ mit doppelt gelagerten Walzringen 10 ausgewechselt werden.

Figur 2 zeigt die Schnellspannvorrichtung für die doppelt gelagerten Walzringe 10 einer entsprechenden Modul-Einheit in der Vorstraße sowie in der Zwischenstraße bzw. in der Fertigstraße. Die Schnellspannvorrichtung 11 ist an der Getriebekassette 12 angeordnet. Das erste Lager 13, vorzugsweise ein Mehrschicht-Gleitlager der Welle 14 des Walzringes 10 sitzt in einer Exzenterbüchse 15, die über eine nicht gezeigte Anstellspindel mit Schneckengewinde 16 verdrehbar ist. Hierdurch ist die Kaliberöffnung der Walzringe einstellbar. Mit Hilfe der von einem nicht näher dargestellten Vorgetriebe angetriebenen Stirnräder 17, 17′ werden die die Walzringe 10, 10′ tragenden Wellen 14, 14′ angetrieben. Das zweite Lager 18 des Walzringes 10 ist ebenfalls ein Mehrschicht-Gleitlager, welches in einer Exzenterbüchse 15′ angeordnet ist. Das zweite Lager 18 und die Exzenterbüchse 15′ befinden sich in einem Kassetttenbügel 19, der mit der Getriebekassette 12 bspw. mittels einer Verschraubung in Verbindung steht. Der Kassettenbügel 19 besteht aus zwei Bügelteilen, die von einer schnell lösbaren Kupplung 20 zusammengehalten werden. Die Exzenterbüchsen 15 und 15′ des ersten Lagers 13 und des zweiten Lagers 18 sind, wie an sich bekannt, zwangsverbunden, so daß ein synchronisiertes Verdrehen der Exzenterbüchsen mit Hilfe der in dem Schneckengewinde 16 kämmenden Anstellspindel gewährleistet ist.

Die Abzieh- und Montageelemente der Schnellspannvorrichtung 11 für die Walzringe 10 einschließlich der nicht näher dargestellten Einlauf-und Auslaufführungsarmaturen sind - am Ende der Welle 14 beginnend - folgendermaßen zu bezeichnen:
Eine Druckmutter 21 mit einer Überwurfmutter 22. Ein Haltering 23, der zwischen der Überwurfmutter 22 und einem Zylinderteil 24 angeordnet ist. In dem Zylinderteil 24 sind zwei ringförmige Kolben 25, 26 angeordnet, nämlich ein Klemmkolben 25 für den Walzring 10 und ein Lösekolben 26 für die Konusbüchse 27, auf der der Walzring 10 aufsitzt. Der Zylinderteil 24 ist form-und kraftschlüssig mit einer Stützhülse verbunden, an deren Stützfläche 29 die eine Stirnseite 30 des Walzringes 10 anliegt. Auf der Stützhülse 28 ist das zweite Mehrschicht-Gleitlager 18 angeordnet und von der Exzenterbüchse 15′ umgeben. Die Exzenterbüchse 15′ ist wie gesagt im Kassettenbügel 19 angeordnet. Zwischen dem ersten Gleitlager 13 und der Exzenterbüchse 15 und der anderen Stirnseite 31 des Walzringes 10 befindet sich ein Anschlagring 32 mit einer Anschlagfläche 33. Zwischen den Stützflächen von Stützhülse 28 und Walzring 10 sowie zwischen den Stützflächen von Anschlagring 32 sind dünne Reibscheiben 38 zur Drehmomentübertragung eingeschoben. Der Anschlagring 32, die Konusbüchse 27 und die Stützhülse 28 sind in Umfangsrichtung formschlüssig, vorzugsweise mittels einer Längsverzahnung 34, 35 bzw. der Anschlagring mit einer Paßfeder 36 auf der den Walzring 10 tragenden Welle 14 angeordnet. In der Stützhülse 28 befindet sich ein Ringkolben 37, der sich gegen die Konusbüchse 27 zwecks Klemmens der Konusbüchse gegen den Walzring abstützt.

Zur Demontage des Walzringes 10 wird zunächst der Kassettenbügel 19 mit Hilfe der Kupplung 20 von der Getriebekassette entriegelt. An der Getriebekassette angeordnete Zentriereinheiten werden hydraulisch gespannt und die über Druckfedern zur Klemmung zurückgehaltenen Zentrierbolzen werden vorgeschoben und anschließend werden von Hand die Riegel aus den Zentrierbolzen geschwenkt (nicht näher dargestellt).

Jetzt wird der Klemmkolben 25 für den Walzring hydraulisch höher gespannt und die Druckmutter 22 gelöst und zurückgeschraubt. Der Klemmkolben 25 wird anschließend entspannt. Der Lösekolben 26 für die Konusbüchse 27 wird hydraulisch gespannt, wodurch die Elementeinheit bestehend aus Zylinderteil 24, Stützhülse 28, Konusbüchse 27 und Walrzing 10 von der Welle 14 abgezogen wird. Eine separate Abziehvorrichtung entfällt also. Da an dem Kassettenbügel 19 auch die nicht näher dargestellten Walzarmaturen befestigt sind, kann die Gesamteinheit ensprechend dem sich ergebenden Schwerpunkt 9 von einer Kraneinheit bspw. mittels einer an dem Kassettenbügel 19 angeordneten Transportlasche von dem Gerüst zu einem Bauplatz bewegt werden, an dem neue Walzringe 10 aufgezogen und neue Armaturen befestigt und fertig justiert werden.

Zur Montage der neuen Walzringe mit den neu justierten Armaturen wird die Baueinheit mit Hilfe des Krans bzw. einer Schnellwechselvorrichtung von dem Bauplatz zu dem Walzgerüst 7 gefahren und auf die Walzenwelle 14 aufgezogen. Die Montage wird dabei folgendermaßen vorgenommen: Die Druckmutter 21 wird in Schließrichtung gedreht und die Baueinheit auf die Welle 14 zentrierend aufgeschoben. Der ringförmige Klemmkolben 37 zur Klemmung der Konusbüchse 27 und der ringförmige Lösekolben 26 für die Konusbüchse 27 werden hydraulisch entspannt. Jetzt wird der Klemmkolben 25 für den Walzring gespannt, so daß der Walzring über die Stützfläche 29 der Stützhülse 28 an die Anschlagfläche 30 des Anschlagringes 32 angepreßt wird.

Der Ringkolben 37 zum Klemmen der Konusbüchse 27 wird hydraulisch vorgespannt und eingeschoben. Anschließend wird der Klemmkolben 25 für den Walzring 10 auf maximalen Druck vorgespannt und die Überwurfmutter 22 von Hand auf Anschlag angezogen.

Der Kassettenbügel 19 wird über die von Hand in den Zentrierbolzen eingeschwenkten Riegel verriegelt. Jetzt erfolgt die hydraulische Entspannung der Zentriereinheit, wobei die Zentrierbolzen mit Hilfe der Druckfedern zurückgedrückt werden und so die Klemmung des Kassettenbügels übernehmen.

Die neuen Walzen und die neuen Walzarmaturen werden mit Hilfe der zwangsverbundenen Exzenterbüchsen 15, 15′ auf die neue Kaliberöffnung einjustiert.

Figur 3 und Figur 4 zeigen eine weitere Modul-Einheit 8, 8′, 8˝ mit einer wechselbaren Walzenkassette 40, die in Sandwich-Bauweise ausgebildet ist. Die Walzenkassette besteht aus zwei Kassettenplatten 44 mit an ihren Enden winklig abgehenden und aufeinander zuweisenden Kupplungsstücken 45. In den Kassettenplatten sind die Walzringwellen 41 in Lagern 42 getragen. Die Wellenenden der Walzringwellen 41 sind in die nicht mehr dargestellte Getriebekassette 47 einsteckbar. An dem anderen Wellenende der Walzringwellen 41 ist die Hydraulikmutter 50 zu erkennen, mit der mit Hilfe einer auf die Walzringwelle aufgeschobenen Konusbüchse 49 der Walzring 46 auf der Welle 41 in radialer Richtung befestigt wird. An den Außenseiten der Kassettenplatten 44 ist die Anstelleinheit 43 zum Einstellen der Walzringe 46 auf die jeweilige Kaliberöffnung angeordnet. Das in Figur 3 dargestellte, von einem auf die geteilte Welle 55 aufschiebbaren nicht näher dargestellten Handrad drehbare Ritzel 54 wirkt über mindestens ein weiteres zwischengeschaltetes und nicht näher dargestelltes Stirnrad auf die mit einer Außenverzahnung 56 versehene Exzenterbüchse 57 (Fig. 4). In der Exzenterbüchse 57 sind die Lagereinheiten für die Walzringwelle, in diesem Falle Pendelrollenlager, angeordnet. Die Exzenterbüchse 57 ist getriebeseitig mit Hilfe der Verbindungswelle 55 mit der anderen Anstelleinheit 43 zwangsweise verbunden, die an derjenigen Kassettenplatte 44 angeordnet ist, die zur Getriebekassette 47 weist. Der Einfachheit halber ist in Figur 4 lediglich die weitere Lagereinheit 42, bestehend aus Pendelrollenlagern gezeichnet; die die Pendelrollenlager 42 aufnehmende Exzenterbüchse ist identisch derjenigen, Exzenterbüches 57, die mit bezug auf die Kassettenfrontplatte 44 dargestellt ist.

Figur 3 zeigt auch, daß die gesamte Walzenkassette 40 von der Getriebekassette 47 abgezogen werden kann und gegen eine neue Kassette ausgetauscht werden kann, gegebenenfalls gegen eine andere Kassettentype oder eine andere Kassettengröße mit unterschiedlichen Achsabständen. Figur 3 zeigt aber auch, daß die Kassettenfrontplatte 44 der Walzenkassette 40 bedarfsweise separat ausgewechselt werden kann, gegebenenfalls mit den Walzringen 46 und/oder den Walzarmaturen. Zu diesem Zweck werden die Schrauben des Kupplungsstücks 45 gelöst bzw. entfernt und die Hydraulikmutter 50 entspannt und gelöst. Da der Walzring 46 auf der Konusbüchse 49 aufsitzt, wird auch dieser von der Walzringwelle mit abgezogen, wenn die Kassettenfrontplatte entfernt wird. Dann ist der Walzring 46 gut zugänglich und kann ohne weiteres von der Konusbüchse 49 abgezogen und gegen einen neuen Walzring ausgetauscht werden. Die Wartungszeiten für die Walzenkassette und die Wechselzeiten für die Walzringe werden dadurch ganz erheblich reduziert insbesondere dann, wenn die Walzringkühlung 48 und andere hydraulische Anschlüsse an derjenigen Kassettenplatte 44 verbleiben, die mit der Getriebekassette 47 verbindbar ist (Figur 3). Unterschiedliche Durchmesser von bspw. ausgetauschten Walzringen sind mit den Bezugsziffern 46′ und 46˝ gekennzeichnet.

Die Walzringe 46 sitzen wie zuvor beschrieben auf einer auf der Walzringwelle 41 aufgeschobenen Konusbüchse 49, welche zum Klemmen und Lösen der Walzringe in radialer Richtung mit dem axialen Druck der Hydraulikmutter 50 beaufschlagt wird, deren Wirkungsweise als bekannt vorausgesetzt wird. Damit die Walzringe 46 nicht nur in radialer Richtung auf der Walzringwelle 41 festsitzen, sondern auch axial und in Umfangsrichtung, sind die Walzringe zwischen ringförmigen Klemmstücken 51 gehalten, wobei zwischen den Klemmstücken 51 und den Seitenflanken 53 der Walzringe Reibscheiben 52 als Verbindungselemente eingelegt sind, und wobei ferner die Klemmstücke 51 mit der Konusbüchse 49 bzw. auf der anderen Seite mit der Walzringwelle 41 keilnutverzahnt sind.

Die oben beschriebenen Maßnahmen sind nicht nur auf das dargestellte Ausführungsbeispiel beschränkt, sondern beziehen sich ebenfalls auf alle solche konstruktiven Lösungen, die unter die Patentansprüche fallen.

### Liste der Bezugszeichen

- 1: Vorstraße
- 2: Zwischenstraße
- 3: Fertigstraße
- 4: Fertigblock
- 5: Wasserkühlstrecke
- 6: Ablegebett
- 7: CL-Gerüst
- 8, 8′, 8˝: Modul-Einheit
- 9: Schwerpunkt
- 10, 10′: Walzringe
- 11: Schnellspannvorrichtung
- 12: Getriebekassette
- 13: erstes Lager
- 14, 14′: Welle
- 15, 15′: Exzenterbüchsen
- 16: Schneckengewinde
- 17, 17′: Stirnräder
- 18: zweites Lager
- 19: Kassettenbügel
- 20: Kupplung
- 21: Druckmutter
- 22: Überwurfmutter
- 23: Haltering
- 24: Zylinderteil
- 25: ringförmiger Klemmkolben
- 26: ringförmiger Lösekolben
- 27: Konusbüchse
- 28: Stützhülse
- 29: Stützfläche
- 30: Stirnfläche Walzring
- 31: Stirnfläche Walzring
- 32: Anschlagring
- 33: Anschlagfläche
- 34: Längsverzahnung
- 35: Längsverzahnung
- 36: Paßfeder
- 37: Ringkolben
- 38: Reibscheibe
- 39: Stirnseite Stützhülse
- 40: Wechselkassette
- 41: Walzringwelle
- 42: Lagereinheit
- 43: Anstelleinheit
- 44: Kassettenplatte, Kassettenfrontplatte
- 45: Kupplungsstück
- 46: Walzring
- 47: Getriebekassette
- 48: Walzringkühlung
- 49: Konusbüchse
- 50: Hydraulikmutter
- 51: Klemmstück
- 52: Reibscheiben
- 53: Seitenflanken
- 54: Ritzel
- 55: Verbindungswelle
- 56: Außenverzahnung
- 57: Exzenterbüchse

## Patentansprüche

1. Kombinierte, kontinuierlich arbeitende Hochleistungs-Feinstahl- und Drahtstraße, in deren Vorstraße 1 sowie in deren Zwischenstraße 2 und/oder in deren Fertigstraße 3 sowohl CL-Gerüste (7) mit einseitig (fliegend) gelagerten Walzringen als auch Walzgerüsten mit einer Moduleinheit (8, 8′, 8˝) mit beidseitig (doppelt) gelagerten Walzringen (10) angeordnet sind,
**dadurch gekennzeichnet,**
daß die Moduleinheit (8, 8′, mit doppelt gelagerten Walzringen (10) einen das zweite Lager (18) enthaltenden und an der das erste Lager (13) enthaltenden Getriebekassette (12) angeordneten Kassettenbügel (19) aufweist, der aus zwei von einer schnell lösbaren Kupplung (20) verbindbaren Bügelteilen (19′, 19˝) besteht, und daß eine automatisch betätigbare, vorzugsweise hydraulisch wirkende Schnellspannvorrichtung (11) für die doppelt gelagerten Walzringe (10) vorgesehen ist, mit wenigstens einer zumindest auf eine Stirnfläche (30) des Walzringes (10) wirksamen Kolben-Zylinder-Einheit (25, 26) zum Klemmen und Lösen desselben in axialer Richtung und mit wenigstens einer weiteren auf dem Walzring (10) wirksamen Kolben-Zylinder-Einheit (37) zum Klemmen und Lösen in radialer Richtung einer den Walzring (10) tragenden und auf dessen Welle (14) verschiebbar angeordneten Konusbüchse (27).

2. Feinstahl- und Drahtstraße nach Anspruch 1,
**dadurch gekennzeichnet,**
daß die Konusbüchse (27) stirnseitig mit einer auf der Welle (14) des Walzringes (10) verschiebbar angeordneten, das zweite Lager (18) des Walzringes (10) tragenden Stützhülse (28) mittels der Kolben-Zylinder-Einheit (37) in Verbindung steht, und daß die Stützhülse (28) kraftschlüssig an der einen Stirnfläche (30) des Walzringes (10) abgestützt ist.

3. Feinstahl- und Drahtstraße nach Anspruch 1 oder 2,
**dadurch gekennzeichnet,**
daß die andere Stirnfläche (31) des Walzringes (10) an einem der Welle (14) des Walzringes (10) umgebenden Anschlagring (32) kraftschlüssig abgestützt ist.

4. Feinstahl- und Drahtstraße nach Anspruch 1, 2 oder 3,
**dadurch gekennzeichnet,**
daß zwischen den Stützflächen (29, 30) von Stützhülse (28) und Walzring (10) sowie zwischen den Stützflächen (33, 31) von Anschlagring (32) und Walzring (10) je eine Reibscheibe (38) angeordnet ist.

5. Feinstahl- und Drahtstraße nach mindestens einem der Ansprüche 1 bis 4,
**dadurch gekennzeichnet,**
daß die andere Stirnseite (29) der Stützhülse (28) mit einem Zylinderteil (24) verbunden ist, in welchem der Kolben (25) zum Klemmen des Walzringes (10) und der Kolben (26) zum Lösen der Konusbüchse (27) gleitend angeordnet sind, wobei die Kolben (25, 26) als Ringkolben ausgebildet sind und auf der den Walzring (10) tragenden Welle (14) aufsitzen.

6. Feinstahl- und Drahtstraße nach mindestens einem der Ansprüche 1 bis 5,
**dadurch** **gekennzeichnet,**
daß der Zylinderteil (24) gegebenenfalls unter Zwischenanordnung eines Halteringes (23) mit einer Druckmutter (21), insbesondere einer Überwurfmutter (22) in Richtung der Welle (14) gegen die Stützhülse (28) und gegen die Konusbüchse verspannbar ist, wobei die Überwurfmutter (22) zum Aufbringen der Spannkräfte auf der Welle (14) mittels Schraubgewinde verdrehbar ist.

7. Feinstahl- und Drahtstraße nach mindestens einem der vorhergehenden Ansprüche,
**dadurch gekennzeichnet,**
daß der Anschlagring (32), die Konusbüchse (27) und die Stützhülse (28) in Umfangsrichtung formschlüssig, vorzugsweise mittels Längsverzahnung (34, 35) oder Paßfeder (36) auf der den Walzring (10) tragenden Welle (14) angeordnet sind.

## Claims

1. Combined continuously operating high-output roll train for small sections and wire, in the roughing train (1) of which as well as in the intermediate train (2) of which and/or in the finishing train (3) of which there are arranged not only cantilever stands (7) with ring rolls mounted at one end (cantilever) but also roll stands with a modular unit (8, 8′, 8˝) with ring rolls (10) mounted at both ends (doubly), characterised thereby that the modular unit (8, 8′, 8˝) with ring rolls (10) mounted doubly has a cassette yoke (19) which contains the second bearing (18) and is arranged at the transmission cassette (12) containing the first bearing (13) and which consists of two yoke parts (19′, 19˝) connectible by a quick-release coupling (20), and that there is provided an automatically actuable, preferably hydraulically operating quick-acting device (11) for the ring rolls (10) mounted doubly, with at least one piston-cylinder unit (25, 26), which acts at least on an end face (30) of the ring roll (10), for the clamping and release of the same in axial direction and with at least one further piston-cylinder unit (37), which acts on the ring roll (10), for the clamping and release in radial direction of a collet (27) carrying the ring roll (10) and displaceably arranged on the shaft (14) thereof.

2. Roll train for small sections and wire according to claim 1, characterised thereby that the collet (27) stands in connection at its end and by means of the piston-cylinder unit (37) with a support sleeve (28) displaceably arranged on the shaft (14) of the ring roll (10) and carrying the second bearing (18) of the ring roll (10), and that the support sleeve (28) is supported in force-locking manner at the one end face (30) of the ring roll (10).

3. Roll train for small sections and wire according to claim 1 or 2, characterised thereby that the other end face (31) of the ring roll (10) is supported in force-locking manner at an abutment ring (32) surrounding the shaft (14) of the ring roll (10).

4. Roll train for small sections and wire according to claim 1, 2 or 3, characterised thereby that a respective friction disc (38) is arranged between the support surfaces (29, 30) of support sleeve (28) and ring roll (10) and between the support surfaces (33, 31) of abutment ring (32) and ring roll (10).

5. Roll train for small sections and wire according to at least one of the preceding claims 1 to 4, characterised thereby that the other end face (29) of the support sleeve (28) is connected with a cylinder part (24), in which the piston (25) for the clamping of the roll ring (10) and the piston (26) for the release of the collet (27) are slidingly arranged, wherein the pistons (25, 26) are constructed as annular pistons and are seated on the shaft (14) carrying the ring roll (10).

6. Roll train for small sections and wire according to at least one of claims 1 to 5, characterised thereby that the cylinder part (24) is tightenable, in a given case with interposition of a retaining ring (23), by a pressure nut (21), especially a box nut (22), in direction of the shaft (14) against the support sleeve (28) and against the collet, wherein the box nut (22) is rotatable in the shaft (14) by means of screw-threading for the application of the tightening forces.

7. Roll train for small sections and wire according to at least one of the preceding claims, characterised thereby that the abutment ring (32), the collet (27) and the support sleeve (28) are arranged on the shaft (14), which carries the ring roll (10), to be shape-locking in circumferential direction, preferably by means of longitudinal toothing (34, 35) or adjusting springs (36).

## Revendications

1. Train continu et combiné à acier fin et à fil, à haute performance, dont le train de prélaminage (1) ainsi que le train intermédiaire (2) et/ou le train de finition (3) comportent des cages CL (7) équipées de bagues de laminage (en porte-à-faux) logées d'un côté ainsi que des cages de laminage équipées d'une unité modulaire (8, 8′, 8˝) avec des bagues de laminage (10) logées des deux côtés,
caractérisé en ce que l'unité modulaire (8, 8′, 8˝) avec des bagues de laminage (10) logées des deux côtés comporte un étrier de châssis (19) qui comporte le deuxième roulement (18) et qui est agencé au caisson du réducteur (12) comportant le premier roulement (13), ledit étrier de châssis (19) étant constitué par deux parties (19′, 19˝) reliables par un moyen d'accouplement (2) rapidement désaccouplable, et en ce qu'un dispositif de serrage rapide (11) automatique, de préférence hydraulique est prévu pour les bagues de laminage (10) logées des deux côtés, ledit dispositif de serrage rapide comportant au moins une à piston et cylindre (25, 26) qui agit au moins sur une face frontale (30) de la bague de laminage (10) en vue du serrage et déserrage de celle-ci en direction axiale, et au moins une autre unité à piston et cylindre (37) qui agit sur la bague de laminage (10) en vue du serrage et déserrage en direction radiale d'une douille conique (27) qui porte la bague de laminage (10) et qui est déplaçable sur l'arbre de celle-ci.

2. Train à acier fin et à fil selon la revendication 1,
caractérisé en ce que la douille conique (27) est reliée du côté frontal par l'unité à piston et cylindre (37) à une douille d'appui (28)qui est agencée de façon déplaçable sur l'arbre (14) de la bague de laminage (10) et qui porte le deuxième roulement (18) de la bague de laminage (10), et en ce que la douille d'appui (28) s'appuie par adhérence sur la face frontale (30) de la bague de laminage (10).

3. Train à acier fin et à fil selon la revendication 1 ou 2,
caractérisé en ce que l'autre face frontale (31) de la bague de laminage (10) prend fermement appui contre une bague d'arrêt (32) qui entoure l'arbre (14) de la bague de laminage (10).

4. Train à acier fin et à fil selon la revendication 1, 2 ou 3
caractérisé en ce qu'un disque de frottement (38) est chaque fois agencé entre les surfaces d'appui (29, 30) de la douille (28) et de la bague de laminage (10) ainsi qu'entre les surfaces d'appui (33, 31) de la bague d'arrêt (32) et de la bague de laminage (10).

5. Train à acier fin et à fil selon l'une au moins des revendications 1 à 4,
caractérisé en ce que l'autre face frontale (29) de la douille d'appui (28) est reliée à une partie cylindrique (24) dans laquelle coulissent le piston (25) pour le serrage de la bague de laminage (10) et le piston (26) pour le déserrage de la douille conique (27), les pistons(25, 26) consistant en des pistons annulaires et étant agencés sur l'arbre (14) qui porte la bague de laminage (10).

6. Train à acier fin et à fil selon l'une au moins des revendications 1 à 5,
caractérisé en ce que la partie cylindrique (24) est serrable selon la direction de l'arbre (14) contre la douille d'appui (28) et contre la douille conique, moyennant un écrou de serrage (21), notamment un écrou d'accouplement (22), éventuellement par l'intermédiaire d'une bague de retenue (23), ledit écrou d'accouplement étant agencé de façon rotative moyennant un filet sur l'arbre (14) en vue de l'application des forces de serrage.

7. Train à acier fin et à fil selon l'une au moins des revendications précédentes,
caractérisé en ce que la bague d'arrêt (32), la douille conique (27) et la douille d'appui (28) sont agencées par adaptation des formes, de préférence moyannant une denture longitudinale (34, 35) ou une clavette (36), sur l'arbre (14) qui porte la bague de laminage (10).
